# FASCICULE DE BREVET EUROPEEN

(11) **EP 2 814 613 B1**
(45) Date de publication et mention de la délivrance du brevet: **27.04.2016**
(21) Numéro de dépôt: 13707301.1
(22) Date de dépôt: 13.02.2013
(51) Int. Cl.: B01L 3/02

(54) **PIPETTE DE PRELEVEMENT PERMETTANT DE DETECTER LE PASSAGE DU PISTON PAR UNE POSITION PREDETERMINEE**
PIPETTE GEIGNET ZUM ERKENNEN EINES KOLBENDURCHGANGS AN EINER VORBESTIMMTEN STELLE
PIPETTE CAPABLE OF DETECTING THE TRAVAL OF THE PISTION AT A PREDETERMINED POSITION

(30) Priorité: 13.02.2012 FR 1251329
(43) Date de publication de la demande: 24.12.2014
(73) Titulaire: GILSON SAS, 95400 Villiers-le-Bel (FR)
(72) Inventeur: BARON, Stéfen, F-95320 St Leu-La-Forêt (FR)
(74) Mandataire: Brevalex
(86) Numéro de dépôt international: PCT/EP2013/052807
(87) Numéro de publication internationale: WO 2013/120862

(56) Documents cités:
- WO-A1-2005/050554
- US-A1- 2009 000 350
- US-A1- 2009 074 622
- US-B1- 6 254 832

## Description

### DOMAINE TECHNIQUE

L'invention se rapporte au domaine des pipettes de prélèvement, également dénommées pipettes de laboratoire ou encore pipettes de transfert de liquide, destinées au prélèvement et à la dispense de liquide dans des récipients ou similaires.

Les pipettes concernées par la présente invention sont les pipettes à actionnement manuel. Ces pipettes sont destinées à être tenues en main par un opérateur durant les opérations de prélèvement et de dispense de liquide, ces opérations étant réalisées par mise en mouvement d'un bouton de commande obtenue par l'application d'une pression axiale d'actionnement sur ce même bouton.

Plus spécifiquement, l'invention se rapporte à des moyens de la pipette permettant la détection d'un passage du piston par une position prédéterminée le long de sa course de dispense ou de sa course de purge.

### ETAT DE LA TECHNIQUE ANTERIEURE

Le fait de pouvoir détecter le passage du piston par une position prédéterminée se révèle intéressant à plusieurs égards. Par exemple, cela permet d'assurer un comptage du nombre d'opérations de pipetage effectué avec une même pipette, comme cela est décrit dans le document WO01/76749. Dans ce document, il est en effet divulgué le principe de l'émission d'un signal lorsque le piston a atteint sa fin de course, à des fins de comptage.

Pour ce faire, il est prévu un commutateur intégrant des contacts 118 embarqués sur le piston mobile à coulissement. En fonctionnement, ces contacts sont déplacés d'une longueur égale à la longueur totale de la course du piston, au terme de laquelle les contacts 118 engendrent la commutation via un pont conducteur fixe sur le corps de pipette.

Ainsi, la course importante requise pour les contacts 118 rend leur implantation difficile, en particulier à cause de la présence nécessaire des fils électrique 120 dont la longueur doit être suffisamment importante pour tolérer le débattement entre le microprocesseur fixe 84 et le point bas des contacts 118. Il en découle également un risque de défaillance, puisque les fils électriques 120 sont sujets à des risques de coincement au cours des déplacements du piston de la pipette.

Il est noté que la détection du passage du piston par une position prédéterminée peut avoir d'autres applications que celle du comptage de cycles de pipetage. A cet égard, des exemples d'applications seront décrits ci-après. Néanmoins, dans les solutions actuelles, quelle que soit l'application retenue, les moyens mis en oeuvre pour la détection du passage du piston par une position prédéterminée restent perfectibles.

### EXPOSÉ DE L'INVENTION

L'invention a donc pour but de remédier au moins partiellement aux inconvénients mentionnés ci-dessus, relatifs aux réalisations de l'art antérieur.

Pour ce faire, l'invention a pour objet une pipette de prélèvement à actionnement manuel, comprenant une tige de commande dont l'extrémité basse commande le déplacement d'un piston logé à coulissement dans une chambre d'aspiration de la pipette, l'extrémité haute de la tige de commande portant un bouton de commande destiné à être mis en mouvement par une pression axiale d'actionnement d'un opérateur de manière à ce que le piston effectue successivement une course de dispense durant laquelle se chargent des premiers moyens élastiques de rappel, puis une course de purge durant laquelle se chargent des seconds moyens élastiques de rappel, ladite pipette comprenant un dispositif électronique destiné à recevoir un signal de commutation traduisant le passage du piston par une position prédéterminée le long de sa course de dispense ou de sa course de purge, position dans laquelle lesdits premiers et/ou seconds moyens élastiques de rappel présentent un niveau prédéterminé de déformation, la pipette comprenant également un commutateur qui, lorsqu'il est actionné par des moyens de commande de commutation, délivre ledit signal de commutation audit dispositif électronique.

Selon l'invention, lesdits moyens de commande comprennent un organe mobile d'actionnement solidaire d'un support élastique capable de se déformer élastiquement sous l'effet de ladite pression axiale d'actionnement appliquée par l'opérateur sur le bouton de commande, ladite pipette étant conçue de sorte que la déformation élastique du support, amenant l'organe mobile d'une position inactive à une position d'actionnement, soit provoquée seulement lorsque ladite pression axiale est d'intensité supérieure ou égale à celle plaçant lesdits premiers et/ou seconds moyens élastiques à leur niveau prédéterminé de déformation.

Le principe de l'invention repose sur l'établissement d'une corrélation judicieuse des raideurs des premiers/seconds moyens de rappel et du support élastique déformable. En effet, ce dernier est conçu pour se déformer et déclencher une commutation seulement lorsque la pression axiale qu'il subit est suffisante pour avoir, au préalable, engendré une déformation des premiers et/ou seconds moyens élastiques de rappel ayant conduit le piston de pipette à atteindre sa position prédéterminée que l'on cherche à détecter.

L'invention présente donc l'avantage de ne plus avoir d'identité entre la longueur de course du piston et la longueur du déplacement relatif entre les contacts fixe et mobile du commutateur. Il en découle une plus grande fiabilité, une meilleure facilité d'implantation, ainsi qu'un risque de défaillance largement réduit.

Comme cela sera exposé ci-après, tout ou partie des moyens de détection mentionnés ci-dessus sont de préférence intégrés au bouton de commande. Leur implantation y est aisée, et cette solution permet de facilement mettre en oeuvre l'invention sur le parc existant de pipettes, sans trop affecter la conception initiale. Néanmoins, le système peut être implanté autre part dans la pipette, de préférence toujours au moins en partie dans le bouton de commande, mais également dans d'autres endroits appropriés. Par exemple, le commutateur et ses moyens de commande peuvent être agencés entre l'extrémité basse de la tige de commande et le piston.

Plusieurs applications sont possibles pour l'invention, comme le comptage du nombre de cycles de pipetage, ce nombre pouvant être stocké en mémoire et/ou affiché sur la pipette, mais aussi la possibilité d'ordonner une action quelconque suite à la détection du passage du piston par la position prédéterminée, ou encore l'émission d'un signal destiné à être reçu par un dispositif quelconque prévu pour communiquer à distance avec la pipette. Dans ce cadre, tout type de liaison sans fil peut être envisagé, sans sortir du cadre de l'invention.

La position prédéterminée du piston est choisie en fonction des applications désirées. Elle peut ainsi être retenue à tout endroit entre le début de la course de dispense et la fin de la course de purge, y compris le point bas de cette course de purge.

De préférence, ledit support élastique est conçu pour se déformer de manière brusque lorsqu'il amène l'organe mobile de la position inactive à la position d'actionnement.

De préférence, ledit support élastique présente une forme de dôme dont le creux est orienté vers le bas de la pipette. Ainsi, lors de la déformation du dôme provoquant la commutation, l'orientation du creux du dôme s'inverse, de préférence de manière brusque comme mentionné ci-dessus.

De préférence, ledit support élastique est intégré audit bouton de commande, et constitue la partie du bouton sur laquelle l'opérateur exerce directement la pression axiale d'actionnement lors d'une opération de pipetage. En d'autres termes, il constitue une partie supérieure de l'enveloppe externe du bouchon, mais pourrait alternativement subir seulement indirectement la pression axiale en étant recouvert par un autre élément, par exemple une peau souple fermant le bouton en partie supérieure.

De préférence, ledit organe mobile, solidaire du support élastique, est un pion. Il pourrait alternativement s'agir d'une portion centrale du dôme.

De préférence, lesdits premiers et seconds moyens élastiques de rappel sont des ressorts de compression, tel que cela est classiquement le cas dans les pipettes actuelles à actionnement manuel.

Comme évoqué ci-dessus, au moins une partie des éléments suivants, et de préférence l'intégralité de ces éléments, sont intégrés au bouton de commande :
- ledit dispositif électronique ;
- ledit commutateur;
- lesdits moyens de commande ; et
- une alimentation électrique du dispositif électronique.

De préférence, ledit dispositif électronique comprend un microprocesseur ou similaire, et, de préférence, également un émetteur.

Cela permet au dispositif électronique d'être conçu pour effectuer au moins l'une des actions suivantes :
- Stocker le nombre de signaux de commutation délivrés par ledit commutateur, et, éventuellement, des données relatives à ces signaux de commutation, comme la date, l'heure, etc. Ce stockage est essentiellement prévu pour le comptage du nombre de cycles de pipetage effectués par la pipette.
- Ordonner une action suite à la délivrance d'un signal de commutation par ledit commutateur, par exemple la mesure d'une donnée physique, comme une pression, une température, une masse de liquide prélevé, etc.
- Ordonner une modification de l'affichage sur un écran prévu sur la pipette, suite à la délivrance d'un signal de commutation par ledit commutateur. Par exemple, l'affichage peut indiquer le nombre d'opérations de pipetage depuis la dernière mise à zéro.
- Emettre par une liaison quelconque sans fil, via un émetteur, un signal d'émission vers un récepteur situé à distance de la pipette, suite à la délivrance d'un signal de commutation par le commutateur. Ici, il peut s'agir d'un récepteur équipant tout type de dispositif susceptible de communiquer à distance avec la pipette, tel qu'un dispositif lumineux d'aide à la dispense de liquide dans les puits d'au moins une microplaque de titration destinée à reposer sur ce dispositif lumineux.

De préférence, ladite position prédéterminée du piston correspond à la position de transition entre la course de dispense et la course de purge, ou encore à une position à proximité de cette position de transition. Si d'autres positions sont envisageables, la position de transition s'avère particulièrement appropriée lorsqu'il s'agit de détecter qu'une dispense de liquide a bien été entièrement réalisée.

L'invention a également pour objet un système comprenant une pipette de prélèvement telle que décrite ci-dessus, ainsi qu'un dispositif lumineux d'aide à la dispense de liquide dans les puits d'au moins un dispositif de titration destiné à reposer sur le dispositif lumineux, ce dernier étant conçu pour éclairer successivement lesdits puits en réponse aux signaux d'émission transmis par liaison sans fil par ledit dispositif électronique de la pipette.. Ici encore, la liaison sans fil peut être de tout type connu de l'homme du métier, par exemple RF, optique, etc.

Enfin, l'invention a également pour objet un bouton de commande à actionnement manuel, intégrant l'invention décrite ci-dessus. Ainsi, ce bouton est destiné à être solidaire de l'extrémité haute d'une tige de commande de la pipette dont l'extrémité basse est destinée à commander le déplacement d'un piston de pipette, ledit bouton de commande présentant une surface supérieure destinée à recevoir une pression axiale d'actionnement d'un opérateur désirant provoquer successivement une course de dispense puis une course de purge du piston.

Selon l'invention, ledit bouton comprend un dispositif électronique ainsi qu'un commutateur qui, lorsqu'il est actionné par des moyens de commande de commutation également intégrés au bouton, délivre un signal de commutation audit dispositif électronique, lesdits moyens de commande comprenant un organe mobile d'actionnement solidaire d'un support élastique capable de se déformer élastiquement sous l'effet de ladite pression axiale d'actionnement appliquée par l'opérateur sur le bouton de commande, ledit bouton étant conçu de sorte que la déformation élastique dudit support, amenant l'organe mobile d'une position inactive à une position d'actionnement, soit provoquée seulement lorsque ladite pression axiale appliquée sur ladite surface supérieure est d'intensité supérieure à une intensité prédéterminée.

L'ensemble des caractéristiques optionnelles décrites ci-dessus peuvent être intégrées à ce bouton de commande, sans sortir du cadre de l'invention. Par exemple, le bouton intègre également une alimentation électrique du dispositif électronique.

D'autres avantages et caractéristiques de l'invention apparaîtront dans la description détaillée non limitative ci-dessous.

### BRÈVE DESCRIPTION DES DESSINS

Cette description sera faite au regard des dessins annexés parmi lesquels ;
- la figure 1 représente une vue en perspective d'une pipette de prélèvement à actionnement manuel selon la présente invention, lors de son actionnement par un opérateur;
- les figures 2 à 4 représentent respectivement le bouton de la pipette de la figure précédente, sa partie centrale, et sa partie inférieure ;
- les figures 5 à 7 représentent la pipette selon différentes configurations adoptées au cours d'une opération de pipetage ;
- la figure 8 est un schéma montrant les différents composants de la pipette permettant la délivrance de signaux d'émission, ainsi que les différents composants destinés à équiper un dispositif à distance de la pipette pour recevoir les signaux d'émission ; et
- la figure 9 représente un système comprenant une pipette de prélèvement ainsi qu'un dispositif lumineux d'aide à la dispense de liquide dans les puits d'au moins une microplaque de titration destinée à reposer sur le dispositif lumineux.

### EXPOSÉ DÉTAILLÉ DE MODES DE RÉALISATION PRÉFÉRÉS

En référence à la figure 1, il est représenté une pipette de prélèvement 1 à actionnement manuel, tenue par la main 2 d'un opérateur, qui, à l'aide de son pouce 4, actionne la pipette pour engendrer la dispense d'un liquide qui a préalablement été aspiré.

Plus précisément, la pipette 1 comprend une poignée 6 formant corps supérieur de la pipette, poignée de laquelle débouche une tige de commande 10 portant à son extrémité haute, en position de pipetage, un bouton de commande 12 dont la partie supérieure est destinée à subir la pression du pouce de l'opérateur. A titre indicatif, il est noté qu'un écran d'affichage (non représenté) peut être prévu sur la poignée 6.

Sous la poignée 6, la pipette 1 comporte une partie basse 14 amovible, qui se termine vers la bas par un embout porte-cône 16 recevant un consommable 18, également dénommé cône de prélèvement. De manière connue, après le pipetage, le cône peut être éjecté mécaniquement par un éjecteur 20 dont le bouton d'actionnement 22 se trouve également en saillie sur le dessus de la poignée, à proximité du bouton de commande 12.

En référence à la figure 2, il est représenté de façon détaillée le bouton de commande 12.

Il comprend une enveloppe extérieure dont la paroi latérale 24 est de forme révolutionnaire, d'axe correspondant à l'axe longitudinal 26 de la pipette. A cet égard, il est noté que l'ensemble des éléments de la pipette qui vont être décrits ci-après sont centrés sur ce même axe 26. A son extrémité basse, la paroi latérale 24 est solidarisée à la tige de commande 10, tandis que son extrémité haute supporte une partie supérieure 30 en forme de dôme, fermant le bouchon 12.

Plus précisément, le dôme 30 a son creux orienté vers le bas, et présente donc une forme bombée vers le haut destinée à subir la pression appliquée par le pouce de l'opérateur, lors du pipetage. En d'autres termes, le dôme 30 constitue la partie du bouton sur laquelle l'opérateur exerce directement la pression axiale d'actionnement, lors d'une opération de pipetage.

Le dôme 30 fait partie intégrante de moyens permettant la détection d'un passage du piston de la pipette par une position prédéterminée, comme cela sera détaillé ci-après. Dans le mode de réalisation représenté, les moyens précités sont tous intégrés au bouchon 12, à commencer donc par le dôme 30 constituant l'extrémité supérieure du bouchon, et faisant partie intégrante de moyens de commande d'un commutateur 32.

Les moyens de commande comprennent également un organe mobile d'actionnement 34, en forme de pion centré sur l'axe 26 et s'étendant selon la direction de ce dernier. Le pion 34 est solidaire du dôme 30 qui le porte intérieurement, comme visible sur la figure 2. Ces deux éléments 30, 34 peuvent être réalisés d'une seule pièce, de préférence fabriquée dans une matière polymère élastique appropriée, comme du caoutchouc naturel ou synthétique ou des élastomères thermoplastiques, par exemple du caoutchouc silicone, du polyuréthanne, etc.

Le caractère élastique/flexible du dôme 30 formant support du pion 34 est primordial, car c'est sa déformation qui permet l'actionnement du commutateur 32, comme cela sera détaillé ci-après.

Le commutateur 32 se trouve en effet agencé sous le pion 34, et comprend un contact électrique fixe 36 porté par un dispositif électronique 40, ainsi qu'un contact électrique déformable 38 en forme de coupelle, agencé au contact et sous le pion 34. Ce dernier, sur la figure 2, est représenté dans une position inactive qui ne provoque aucune commutation.

Le dispositif électronique 40, qui comprend globalement un microprocesseur et un émetteur-récepteur, est alimenté par une pile 42 située sous le dispositif, toujours intérieurement par rapport à la paroi extérieure 24, juste au-dessus de l'extrémité haute de la tige de commande.

En référence à présent à la figure 3, il est représenté une partie centrale de la pipette, comprenant une portion de la poignée 6 ainsi qu'une portion de la partie basse 14. La conception retenue est du type classique et connue de l'homme du métier, et ne sera par conséquent que décrite brièvement.

En partie haute, l'extrémité basse de la tige de commande 10 est entourée par un dispositif de réglage du volume à prélever, connu en soit. Cette extrémité basse est au contact d'une pièce 46 formant siège, solidaire de l'extrémité haute d'un piston 50 dont l'extrémité basse est logée au sein d'une chambre d'aspiration 52 montrée sur la figure 4, communiquant avec l'intérieur du cône de prélèvement 18.

Le piston 50, mobile à coulissement selon la direction de l'axe 26 dans la chambre d'aspiration, est maintenu en position haute par un premier ressort de compression 54 dont l'extrémité haute est en appui sur un épaulement du siège 46, et dont l'extrémité basse est en appui sur l'épaulement d'un autre siège 56 agencé à proximité de la jonction entre la poignée 6 et la partie basse 14. Le siège 56 est solidaire de la coque fixe 58 de la poignée, et également solidaire de la coque fixe 60 de la partie basse 14. Le premier ressort 54 est couramment dénommé ressort de dispense de liquide.

Le siège 56 présente un orifice 62 traversé par le piston 50. Sur ce même siège 56, un épaulement orienté vers le bas arrête en translation une bague 68 maintenue en position haute par un second ressort de compression 70 dont l'extrémité basse est en appui dans le fond de la coque 60. Le second ressort 70 est couramment dénommé ressort de purge. Il dispose d'une raideur supérieure à celle du ressort de dispense 54.

Les moyens de détection précités sont ici conformés de manière à détecter le passage du piston 50 par la position de fin de course de dispense, c'est-à-dire au moment de la transition entre les deux courses, juste avant que le second ressort 70 ait commencé à se déformer. Pour ce faire, la raideur du dôme 30 est adaptée en fonction des raideurs des ressorts 54, 70 de manière à ce que le dôme ne se déforme qu'en fin de course de dispense, afin d'actionner le commutateur pour la délivrance d'un signal de commutation.

Ainsi, lors d'une opération de dispense, l'opérateur tenant la poignée 6 en main exerce à l'aide de son pouce une pression axiale d'actionnement sur le bouton. Cela conduit à déplacer vers le bas la tige de commande 10, qui entraîne avec elle le piston grâce à son appui sur le siège 46. Durant le début de cette course de dispense, le premier ressort 54 se charge en se comprimant, mais la pression appliquée par le pouce sur le bouton 12 n'est pas suffisamment élevée pour déformer le dôme 30. Le dispositif électronique n'enregistre donc aucune donnée durée cette phase, car le commutateur n'est pas actionné.

En revanche, lorsque le premier ressort 54 atteint le niveau prédéterminé de déformation plaçant le piston 50 en fin de course de dispense, comme cela est représenté sur la figure 5, la pipette est conçue pour qu'il se produise simultanément, toujours en réponse à la pression axiale exercée par l'opérateur, une déformation brusque du dôme 30, comme cela est montré sur la figure 6.

La déformation brusque du dôme 30, qui résulte en une sensation tactile pour l'opérateur, conduit le pion 34 à se déplacer vers le bas, en direction de sa position d'actionnement montrée sur la figure 6. La déformation brusque du dôme 30 conduit à une inversion de son creux, qui se retrouve alors orienté vers le haut. Durant le déplacement du pion 34, ce dernier entraîne la déformation de la coupelle 38 de résistance mécanique négligeable, pour l'amener en appui contre le contact fixe 36 du commutateur, en générant ainsi un signal de commutation qui est transmis au dispositif électronique 40.

A titre indicatif, il peut être prévu que le signal de commutation soit délivré dès que le contact électrique dépasse une durée donnée, par exemple 300 µs.

Ensuite, l'opérateur continue d'accentuer la pression sur le bouton pour effectuer la course de purge engendrant la compression du second ressort 70, jusqu'à l'arrivée du piston à un point bas représenté sur la figure 7. Il est noté que durant cette course de purge, le premier ressort continue de se charger progressivement. Quant au second ressort 70, sa compression est générée par l'appui sur le siège 68 d'un manchon prolongeant vers le bas le siège 46 et traversant l'orifice 62.

Une fois l'opération de pipetage terminée, l'opérateur relâche la pression, ce qui conduit les différents éléments à se décharger successivement dans l'ordre inverse de celui qui vient d'être décrit.

Lorsque le signal de commutation est délivré au dispositif électronique 40, plusieurs actions peuvent être engendrées, telles que celles décrites précédemment. Parmi ces actions, l'une des privilégiées réside dans l'émission, par une liaison sans fil et via l'émetteur, d'un signal d'émission vers un récepteur situé à distance de la pipette.

La figure 8 montre un exemple d'équipement permettant une telle communication sans fil, ici par radiofréquence RF. Les moyens de détection 81 équipant le bouton de la pipette ont déjà été décrits ci-dessus. Ils comprennent le dispositif électronique 40 muni du microprocesseur 80 et de l'émetteur-récepteur 82. Ils incluent également le commutateur 32 et la pile d'alimentation électrique 42. Le récepteur 84, prévu sur un dispositif agencé à distance de la pipette et destinée à communiquer avec celle-ci, comprend un dispositif électronique 85 muni d'un microprocesseur 86 et d'un émetteur-récepteur 87. Il inclut également une commande d'appairage 88, une pile d'alimentation électrique 89, et éventuellement une LED 90 de statut du récepteur. De plus, une connectique 91, par exemple du type USB, permet son raccordement sur le dispositif à distance 92, qui est ici de préférence un dispositif lumineux d'aide au pipetage représenté sur la figure 9.

En effet, cette figure 9 montre un système 100 comprenant la pipette 1 et le dispositif lumineux 92 d'aide à la dispense de liquide dans les puits d'au moins un dispositif de titration, destiné à reposer de manière connue en soi sur ce dispositif lumineux. Il s'agit par exemple d'une microplaque 98, telle que celle posée sur la partie gauche du dispositif lumineux 92 de la figure 9. Ce dernier est destiné à communiquer sans fil avec la pipette, par voie RF grâce aux moyens décrits en figure 8.

De façon connue de l'homme du métier, le liquide prélevé par une pipette peut être dispensé dans les puits de la microplaque de titration 98 reposant sur la surface supérieure du dispositif lumineux, présentant une matrice de points lumineux 94 correspondant à la matrice formée par les puits 95 sur la microplaque. Le liquide est alors dispensé successivement dans les différents puits, qui sont très nombreux et de petite dimension. Afin de limiter les risques d'erreur de l'opérateur, le dispositif 92 consiste généralement à illuminer, via le point lumineux 94 approprié, le puits qui doit être rempli, après avoir éteint le point lumineux 94 du puits précédemment rempli de liquide. L'éclairage s'effectue par exemple avec des LEDs situées sous la microplaque, au moins partiellement transparente.

Habituellement, l'opérateur dispose d'une commande à pédale pour ordonner le déplacement de l'éclairage d'un puits à l'autre. La pédale de commande est alors actionnée après chaque puits rempli. Avec la présente invention, l'éclairage successif des puits, selon un ordre préétabli mémorisé par la microplaque, s'opère automatiquement après l'émission de chaque signal d'émission reçu par le récepteur 84, connecté au dispositif lumineux 92. En d'autres termes, durant le pipetage, dès que le dôme se déforme brusquement, la succession d'événements décrits ci-dessus se produit, jusqu'à voir un changement de la lumière 96 qui illumine alors le puits suivant à remplir.

## Revendications

1. Pipette de prélèvement (1) à actionnement manuel, comprenant une tige de commande (10) dont l'extrémité basse commande le déplacement d'un piston (50) logé à coulissement dans une chambre d'aspiration (52) de la pipette, l'extrémité haute de la tige de commande portant un bouton de commande (12) destiné à être mis en mouvement par une pression axiale d'actionnement d'un opérateur de manière à ce que le piston (50) effectue successivement une course de dispense durant laquelle se chargent des premiers moyens élastiques de rappel (54), puis une course de purge durant laquelle se chargent des seconds moyens élastiques de rappel (70), ladite pipette comprenant un dispositif électronique (40) destiné à recevoir un signal de commutation traduisant le passage du piston par une position prédéterminée le long de sa course de dispense ou de sa course de purge, position dans laquelle lesdits premiers et/ou seconds moyens élastiques de rappel (54, 70) présentent un niveau prédéterminé de déformation, la pipette comprenant également un commutateur (32) qui, lorsqu'il est actionné par des moyens de commande de commutation, délivre ledit signal de commutation audit dispositif électronique,
**caractérisée en ce que** lesdits moyens de commande comprennent un organe mobile d'actionnement (34) solidaire d'un support élastique (30) capable de se déformer élastiquement sous l'effet de ladite pression axiale d'actionnement appliquée par l'opérateur sur le bouton de commande (12), ladite pipette étant conçue de sorte que la déformation élastique du support (30), amenant l'organe mobile (34) d'une position inactive à une position d'actionnement, soit provoquée seulement lorsque ladite pression axiale est d'intensité supérieure ou égale à celle plaçant lesdits premiers et/ou seconds moyens élastiques (54, 70) à leur niveau prédéterminé de déformation.

2. Pipette de prélèvement selon la revendication 1, **caractérisée en ce que** ledit support élastique (30) est conçu pour se déformer de manière brusque lorsqu'il amène l'organe mobile (34) de la position inactive à la position d'actionnement.

3. Pipette de prélèvement selon la revendication 1 ou la revendication 2, **caractérisée en ce que** ledit support élastique (30) présente une forme de dôme dont le creux est orienté vers le bas de la pipette.

4. Pipette de prélèvement selon l'une quelconque des revendications précédentes, **caractérisée en ce que** ledit support élastique (30) est intégré audit bouton de commande (12), et **en ce qu'**il constitue la partie du bouton sur laquelle l'opérateur exerce directement la pression axiale d'actionnement lors d'une opération de pipetage.

5. Pipette de prélèvement selon l'une quelconque des revendications précédentes, **caractérisée en ce que** ledit organe mobile (34), solidaire du support élastique (30), est un pion.

6. Pipette de prélèvement selon l'une quelconque des revendications précédentes, **caractérisée en ce que** lesdits premiers et seconds moyens élastiques de rappel (54, 70) sont des ressorts de compression.

7. Pipette de prélèvement selon l'une quelconque des revendications précédentes, **caractérisée en ce qu'**au moins une partie des éléments suivants sont intégrés au bouton de commande (12) :
- ledit dispositif électronique (40) ;
- ledit commutateur (32) ;
- lesdits moyens de commande (30, 34) ; et
- une alimentation électrique (42) du dispositif électronique.

8. Pipette de prélèvement selon l'une quelconque des revendications précédentes, **caractérisée en ce que** ledit dispositif électronique (40) comprend un microprocesseur (80), et, de préférence, également un émetteur (82).

9. Pipette de prélèvement selon l'une quelconque des revendications précédentes, **caractérisée en ce que** ledit dispositif électronique (40) est conçu pour effectuer au moins l'une des actions suivantes :
- stocker le nombre de signaux de commutation délivrés par ledit commutateur (32), et, éventuellement, des données relatives à ces signaux de commutation ;
- ordonner une action suite à la délivrance d'un signal de commutation par ledit commutateur (32), par exemple la mesure d'une donnée physique ;
- ordonner une modification de l'affichage sur un écran prévu sur la pipette, suite à la délivrance d'un signal de commutation par ledit commutateur (32) ;
- émettre par une liaison sans fil, via un émetteur (82), un signal d'émission vers un récepteur (87) situé à distance de la pipette, suite à la délivrance d'un signal de commutation par le commutateur (32).

10. Pipette de prélèvement selon l'une quelconque des revendications précédentes, **caractérisée en ce que** ladite position prédéterminée du piston (50) correspond à une position de transition entre la course de dispense et la course de purge.

11. Système (100) comprenant une pipette de prélèvement (1) selon l'une quelconque des revendications précédentes, ainsi qu'un dispositif lumineux (92) d'aide à la dispense de liquide dans les puits (95) d'au moins un dispositif de titration (98) destiné à reposer sur le dispositif lumineux, ce dernier étant conçu pour éclairer successivement lesdits puits (95) en réponse aux signaux d'émission transmis par liaison sans fil par ledit dispositif électronique (40) de la pipette.

12. Bouton de commande (12) pour pipette de prélèvement (1) à actionnement manuel, ledit bouton étant destiné à être solidaire de l'extrémité haute d'une tige de commande (10) de la pipette dont l'extrémité basse est destinée à commander le déplacement d'un piston (50) de pipette, ledit bouton de commande présentant une surface supérieure destinée à recevoir une pression axiale d'actionnement d'un opérateur désirant provoquer successivement une course de dispense puis une course de purge du piston,
**caractérisé en ce que** ledit bouton (12) comprend un dispositif électronique (40) ainsi qu'un commutateur (32) qui, lorsqu'il est actionné par des moyens de commande de commutation également intégrés au bouton, délivre un signal de commutation audit dispositif électronique, lesdits moyens de commande comprenant un organe mobile d'actionnement (34) solidaire d'un support élastique (30) capable de se déformer élastiquement sous l'effet de ladite pression axiale d'actionnement appliquée par l'opérateur sur le bouton de commande, ledit bouton étant conçu de sorte que la déformation élastique dudit support (30), amenant l'organe mobile (34) d'une position inactive à une position d'actionnement, soit provoquée seulement lorsque ladite pression axiale appliquée sur ladite surface supérieure est d'intensité supérieure à une intensité prédéterminée.

## Patentansprüche

1. Manuell betätigte Pipette zur Entnahme (1), welche ein Betätigungsteil (10) aufweist, dessen unteres Ende die Bewegung eines in einer Ansaugkammer (52) der Pipette verschiebbar angeordneten Kolbens (50) steuert, wobei das obere Ende des Betätigungsteils einen Bedienknopf (12) trägt, welcher dazu bestimmt ist, durch einen von einem Bediener ausgeübten axialen Betätigungsdruck derart in Bewegung versetzt zu werden, dass der Kolben (50) nacheinander eine Abgabebewegung, während welcher die ersten elastischen Rückstellmittel (54) belastet werden, und dann eine Entlüftungs- bzw. Spülbewegung, während welcher die zweiten elastischen Rückstellmittel (70) belastet werden, ausführt, wobei die Pipette eine elektronische Vorrichtung (40) aufweist, welche dazu bestimmt ist, ein Schaltsignal zu empfangen, welches die Kolbenpassage über eine vorgegebene Position entlang ihrer Abgabe- oder ihrer Entlüftungs- bzw. Spülbewegung wiedergibt, eine Position, in welcher die ersten und/oder die zweiten elastischen Rückstellmittel (54, 70) einen vorgegebenen Stand bzw. Pegel der Verformung aufweisen, wobei die Pipette zudem einen Schalter (32) umfasst, welcher bei Betätigung durch die Schalt-Steuereinrichtung das Schaltsignal an die elektronische Vorrichtung liefert,
**dadurch gekennzeichnet, dass** die besagten Steuereinrichtungen ein bewegliches Betätigungselement (34) umfassen, welches fest mit einem elastischen Auflager (30) verbungen ist, welches in der Lage ist, sich unter Einwirkung des von dem Bediener auf den Bedienknopf (12) ausgeübten axialen Betätigungsdruck elastisch zu verformen, wobei die Pipette so ausgelegt ist, dass die elastische Verformung des Auflagers (30), welche das bewegliche Betätigungselement (34) von einer inaktiven Position in eine Betätigungsposition bringt, nur dann verursacht wird, wenn der axiale Druck eine Intensität höher oder gleich der Intensität aufweist, welche die ersten und/oder zweiten elastischen Rückstellmittel (54, 70) in deren vorbestimmten Stand der Verformung bzw. Dehnungspegel setzt.

2. Pipette zur Entnahme nach Anspruch 1, **dadurch gekennzeichnet, dass** das besagte elastische Auflager (30) so ausgelegt ist, dass es sich abrupt verformt, wenn es das bewegliche Element (34) von der inaktiven Position in die Betätigungsposition bringt.

3. Pipette zur Entnahme nach Anspruch 1 oder Anspruch 2, **dadurch gekennzeichnet, dass** der besagte elastische Träger (30) die Form einer Kuppel aufweist, deren Höhlung in Richtung nach unten der Pipette ausgerichtet ist.

4. Pipette zur Entnahme nach einem der vorhergehenden Ansprüche, **dadurch gekennzeichnet, dass** das besagte elastische Auflager (30) auf dem Bedienknopf (12) integriert ist, und dass es den Teil des Knopfes bildet, auf welchen der Bediener direkt den axialen Betätigungsdruck bei einem Pipettiervorgang ausübt.

5. Pipette zur Entnahme nach einem der vorhergehenden Ansprüche, **dadurch gekennzeichnet, dass** das bewegliche Element (34), welches fest mit dem elastischen Auflager (30) verbunden ist, ein Stift ist.

6. Pipette zur Entnahme nach einem der vorhergehenden Ansprüche, **dadurch gekennzeichnet, dass** die besagten ersten und zweiten elastischen Rückstellmittel (54, 70) Druckfedern sind.

7. Pipette zur Entnahme nach einem der vorhergehenden Ansprüche, **dadurch gekennzeichnet, dass** zumindest ein Teil der nachfolgenden Bauteile in den Bedienknopf (12) eingebaut bzw. integriert sind:
- die elektronische Vorrichtung (40);
- der Schalter (32);
- die Steuereinrichtungen (30, 34); und
- eine elektrische Stromversorgung (42) der elektronischen Vorrichtung.

8. Pipette zur Entnahme nach einem der vorhergehenden Ansprüche, **dadurch gekennzeichnet, dass** die elektronische Vorrichtung (40) einen Mikroprozessor (80) und vorzugsweise zudem einen Sender (82) aufweist.

9. Pipette zur Entnahme nach einem der vorhergehenden Ansprüche, **dadurch gekennzeichnet, dass** die besagte elektronische Vorrichtung (40) zur Ausführung zumindest eines der nachfolgenden Vorgänge ausgelegt ist:
- Speichern der Zahl von Schaltsignalen, welche von dem Schalter (32) geliefert werden, und gegebenenfalls die Daten in Zusammenhang mit diesen Schaltsignalen;
- Anordnen bzw. Steuern eines Vorgangs im Anschluss an die Lieferung eines Schaltsignals durch den Schalter (32), beispielsweise die Messung einer physikalischen Größe;
- Anordnen bzw. Steuern einer Änderung der Anzeige auf einem Bildschirm, welcher auf der Pipette vorgesehen ist, im Anschluss an die Lieferung eines Schaltsignals durch den Schalter (32);
Aussenden eines Aussendesignals mit Hilfe einer Drahtlosverbindung durch einen Sender (82) zu einem Empfangsgerät (87), welches von der Pipette beabstandet angeordnet ist, im Anschluss an die Lieferung eines Schaltsignals durch den Schalter (32).

10. Pipette zur Entnahme nach einem der vorhergehenden Ansprüche, **dadurch gekennzeichnet, dass** die vorgegebene Stellung des Kolbens (50) einer Übergangsposition zwischen der Abgabebewegung und der Entlüftungs- bzw. Spülbewegung entspricht.

11. System (100), welches eine Pipette zur Entnahme (1) nach einem der vorhergegehenden Ansprüche aufweist, sowie eine Lichtvorrichtung (92) für die Zuhilfenahme bei der Flüssigkeistsabgabe in die Löcher (95) zumindest einer Titrationsvorrichtung (98), welche dazu bestimmt ist, auf der Leuchtvorrichtug aufzuliegen, wobei die letztere dazu ausgelegt ist, die Löcher (95) ansprechend auf die über die Drahtlosverbindung von der elektronischen Vorrichtung (40) der Pipette übertragenen Aussendesignale zu beleuchten.

12. Bedienknopf (12) für eine manuell betätigte Pipette zur Entnahme (1), wobei der Knopf dazu bestimmt ist, fest mit dem oberen Ende eines Betätigungsteils (10) der Pipette verbunden zu werden, deren unteres Ende dazu bestimmt ist, die Bewegung eines Kolbens (50) der Pipette zu steuern, wobei der Bedienknopf eine Oberseite aufweist, welche zur Aufnahme eines axialen Betätigungsdrucks durch einen Bediener bestimmt ist, der nacheinander eine Abgabebewegung und dann eine Entlüftungs- bzw. Spülbewegung des Kolbens erzeugen möchte,
**dadurch gekennzeichnet, dass** der Knopf (12) eine elektronische Vorrichtung (40) sowie einen Schalter (32) aufweist, der, wenn er durch die ebenfalls in dem Schalter integrierte Schalt-Steuereinrichtung betätigt wird, ein Schaltsignal an die elektronische Vorrichtung liefert, wobei die Steuereinrichtung ein bewegliches Betätigungselement (34) umfasst, welches fest mit einem elastischen Auflager (30) verbunden ist, welches in der Lage ist, sich unter Einwirkung des axialen Betätigungsdrucks, welcher von dem Bediener auf den Bedienknopf ausgeübt wird, elastisch zu verformen, wobei der Knopf so ausgelegt ist, dass die elastische Verformung des Auflagers (30), die das bewegliche Element (34) von einer inaktiven Position in eine Betätigungsposition bringt, lediglich dann hervorgerufen wird, wenn der auf die Oberseite ausgeübte axiale Druck eine Intensität aufweist, die größer ist als eine vorher festgelegte Intensität.

## Claims

1. Manually actuated sampling pipette (1), comprising a control rod (10) the lower end of which controls displacement of a piston (50) housed in a suction chamber (52) of the pipette and free to slide in it, the top end of the control rod being provided with a control button (12) that will be moved by axial actuation pressure of an operator so that the piston (50) undergoes a dispensing movement during which the first elastic return means (54) are loaded, followed by a purge movement during which the second elastic return means (70) are loaded, said pipette comprising an electronic device (40) that will receive a switching signal notifying passage of the piston through a predetermined position along its dispensing distance or its purge distance, position in which said first and/or second elastic return means (54, 70) have a predetermined deformation, the pipette also including a switch (32) that outputs said switching signal to said electronic device when activated by switching control means,
**characterised in that** said control means comprise a mobile actuation device (34) fixed to an elastic support (30) capable of deforming elastically under the effect of said axial actuation pressure applied by the operator on the control button (12), said pipette being designed such that elastic deformation of the support (30), bringing the mobile device (34) from an inactive position into an actuation position, is caused only when the intensity of said axial pressure is greater than or equal to the intensity bringing said first and/or second elastic means (54, 70) to their predetermined strain level.

2. Sampling pipette according to claim 1, **characterised in that** said elastic support (30) is designed to deform suddenly when it brings the mobile device (34) from the inactive position into the actuation position.

3. Sampling pipette according to claim 1 or claim 2, **characterised in that** said elastic support (30) is dome-shaped with the hollow part of the dome facing the bottom of the pipette.

4. Sampling pipette according to any one of the previous claims, **characterised in that** said elastic support (30) is integrated into said control button (12), and **in that** it forms the part of the button on which the operator directly applies the axial actuation pressure during a pipetting operation.

5. Sampling pipette according to any one of the previous claims, **characterised in that** said mobile device (34), fixed to the elastic support (30), is a pin.

6. Sampling pipette according to any one of the previous claims, **characterised in that** said first and second elastic return means (54, 70) are compression springs.

7. Sampling pipette according to any one of the previous claims, **characterised in that** at least some of the following elements are integrated into the control button (12):
- said electronic device (40);
- said switch (32);
- said control means (30, 34); and
- an electrical power supply (42) to the electronic device.

8. Sampling pipette according to any one of the previous claims, **characterised in that** said electronic device (40) comprises a microprocessor (80), and preferably also a transmitter (82).

9. Sampling pipette according to any one of the previous claims, **characterised in that** said electronic device (40) is designed to perform at least one of the following actions:
- store the number of switching signals output by said switch (32), and possibly data related to these switching signals;
- control an action following the output of a switching signal by said switch (32), for example measurement of a physical data;
- control a change to the display on a screen provided on a pipette after said switch (32) has output a switching signal;
- use a transmitter (82) to send a transmission signal to a receiver (87) located at a distance from the pipette through a wireless link, after the switch (32) has output a switching signal.

10. Sampling pipette according to any one of the previous claims, **characterised in that** said predetermined position of the piston (50) corresponds to a transition position between the dispensing movement and the purge movement.

11. System (100) comprising a sampling pipette (1) according to any one of the previous claims, and a lighting device (92) to help dispense liquid in the wells (95) of at least one titration device (98) designed to be supported on the lighting device, this lighting device being designed to be illuminate said wells (95) successively in response to the transmission signals sent through a wireless link by said electronic device (40) of the pipette.

12. Manually actuated control button (12) for a sampling pipette (1), said button being designed to be fixed to the top end of a control rod (10) of the pipette the bottom end of which will control displacement of a pipette piston (50), said control button having a top surface on which an operator who would like to perform a dispensing movement followed by a purging movement of the piston can apply an axial actuation pressure,
**characterised in that** said button (12) comprises an electronic device (40) and a switch (32) which, when actuated by the switching control means also integrated into the button, outputs a switching signal to said electronic device, said control means comprising a mobile actuation device (34) fixed to an elastic support (30) capable of deforming elastically under the effect of said axial actuation pressure applied by the operator on the control button, said button being designed such that elastic deformation of said support (30), bringing the mobile device (34) from an inactive position to an actuation position, is only caused when the intensity of said axial pressure applied on said top surface is greater than a predetermined intensity.
